# FASCICULE DE BREVET EUROPEEN

(11) **EP 0 380 433 B1**
(45) Date de publication et mention de la délivrance du brevet: **03.03.1993**
(21) Numéro de dépôt: 90420038.3
(22) Date de dépôt: 26.01.1990
(51) Int. Cl.: A43D 95/10, A47L 23/20, F26B 9/00

(54) **Installation pour le rangement, la désinfection, et le séchage des chaussures**
Vorrichtung zur Einreihung, Desinfizierung und Trocknung von Schuhen
Device to arrange, to disinfect and to dry shoes

(30) Priorité: 27.01.1989 FR 8901564
(43) Date de publication de la demande: 01.08.1990
(73) Titulaire: Blanc, Roger, F-38730 Le Pin (FR); Kessler, Jean, F-38137 Paladru (FR)
(72) Inventeur: Blanc, Roger, F-38730 Le Pin (FR); Kessler, Jean, F-38137 Paladru (FR)
(74) Mandataire: Bratel, Gérard

(56) Documents cités:
- EP-A- 0 180 530
- CH-A- 107 044
- DE-A- 2 455 607
- FR-A- 2 406 790

## Description

La présente invention se rapporte à une installation destinée au rangement, à la désinfection et au séchage des chaussures, en particulier des chaussures de sport.

Le document FR-A-2 406 790 décrit un appareil destiné à sécher et aseptiser des chaussures par introduction d'air chaud à leur intérieur. Cet appareil comporte une pluralité de tubes fixés obliquement sur un support et reliés à une source commune d'air chaud pulsé. Chaque tube est prévu pour supporter une chaussure a l'intérieur de laquelle il s'introduit par son extrémité libre, et il comporte au moins un orifice permettant la sortie d'air chaud vers l'intérieur de la chaussure qu'il supporte.

Un tel appareil est plus particulièrement adapté au séchage des chaussures de sport, notamment des chaussures de ski. Il peut comprendre un grand nombre de tubes, tous fixés obliquement sur un même caisson qui leur sert à la fois de support et de moyen d'alimentation en air chaud pulsé. Ce genre d'appareil pour le séchage de chaussures possède divers avantages :
- il permet le séchage de chaussures ayant des pointures très différentes, et c'est ainsi, par exemple, que le même appareil peut recevoir indifféremment des chaussures de pointures comprises entre 24 et 49 ;
- le séchage s'effectue dans d'excellentes conditions d'efficacité et de rapidité car l'air chaud peut être projeté non seulement à l'intérieur des chaussures, mais aussi à leur extérieur en prévoyant des orifices supplémentaires sur la face du caisson ;
- le séchage intérieur des chaussures est rendu efficace par le fait que l'eau résultant du séchage s'évacue de façon constante hors de chaque chaussure en raison de la position prise par celle-ci ;
- cette eau de séchage peut être régulièrement récupérée dans des gouttières de sorte qu'en aucun cas l'eau provenant du séchage d'une chaussure ne risque de tomber sur une autre chaussure située en dessous.

Si l'on voulait placer un grand nombre de chaussures sur des appareils de ce genre, on devrait multiplier ces appareils et aussi les moyens de génération d'air chaud de ces appareils, ce qui conduirait à une dépense considérable à la fois en invertissement initial et en consommation d'énergie, notamment de puissance électrique pour la production d'air chaud.

On connaît aussi, par le document EP-A-0180530, une installation conçue pour le rangement et le séchage d'un grand nombre de chaussures. Cette installation comprend des suspentes tubulaires verticales montées mobiles le long de glissières horizontales et pourvues d'éléments tubulaires supportant les chaussures, les suspentes pouvant être groupées pour former une pluralité de "râteliers". L'alimentation en air chaud de séchage est assurée par un réseau de gaines inférieures raccordées à une source d'air chaud unique et commune, chaque gaine comportant des orifices de sortie obturables par des volets. L'extrémité inférieure de chaque suspente, occupant une position de stockage, coopère avec un volet pour ouvrir ce dernier et autoriser le passage d'air chaud depus la gaine correspondante vers la suspente et vers les chaussures qu'elle supporte.

Dans une telle installation, toutes les suspentes placées dans la zone de stockage sont alimentées de façon simultanée en air chaud. L'installation doit donc posséder une capacité considérable de production d'un flux d'air et de chauffage d'air ; la puissance électrique installée et consommée est par conséquent élevée. De plus, cette installation connue nécessite un réseau complexe et coûteux de gaines qui répartissent l'air chaud vers les emplacements occupés par les suspentes, et la complexité est d'autant plus grande que chaque suspente doit être alimentée individuellement en air chaud.

L'invention vise à éliminer ces inconvénients, en fournissant une installation qui peut recevoir un grand nombre de chaussures, en assurant ainsi leur rangement, tout en permettant leur désinfection et leur séchage par des moyens économiques dans leur structure et aussi dans leur utilisation, la puissance électrique installée et consommée restant limitée.

A cet effet, la présente invention a pour objet une installation pour le rangement, la désinfection et le séchage des chaussures, en particulier des chaussures de sport, comportant plusieurs râteliers de stockage à structure creuse munis d'au moins une entrée pour un flux d'air chaud de désinfection et de séchage et de tubes formant patères, dont chacun est prévu pour recevoir une chaussure qu'il supporte et à l'intérieur de laquelle il s'introduit, chacun de ces tubes étant pourvu d'au moins un orifice de sortie d'air, prévu pour que cet air soit propulsé à l'intérieur de la chaussure, les parties internes du râtelier et des tubes définissant des canalisations qui communiquent avec la ou les entrées d'air, l'installation comprenant encore une centrale unique et commune de génération d'un flux d'air chaud de désinfection, de déshydratation et de séchage, apte à être mise en liaison avec la ou les entrées d'air précitées, cette installation étant caractérisée en ce que la centrale unique et commune de production d'air chaud est déplaçable et prévue pour être branchée sélectivement sur la ou les entrées d'air de l'un quelconque des râteliers de stockage, constitués par des caissons creux, par des moyens de branchement rapide équipant cette centrale.

Ainsi, une seule centrale permet d'alimenter au choix l'un ou l'autre des râteliers de stockage en air pulsé chaud afin d'assurer le séchage rapide des chaussures. Contrairement à l'appareil connu selon le document FR-A-2406790 cité plus haut, chaque râtelier est donc ici un simple caisson de support, qui ne comporte lui-même aucun générateur d'air chaud, mais seulement une ou des entrées d'air. De préférence, la centrale de production d'air chaud est déplaçable sur des rails, pour pouvoir desservir successivement les différents râteliers de stockage. La mobilité de la centrale de production d'air chaud, et le branchement direct de celle-ci sur les râteliers constitués comme des caissons creux, supprime toutes gaines ou autres canalisations pour l'alimentation en air chaud de râteliers à partir d'une source d'air chaud. Ces râteliers peuvent, eux aussi, être montés déplaçables sur des rails, de manière à faciliter l'accès aux emplacements de rangement des chaussures sur lesdits râteliers.

Selon une forme de réalisation particulière, la centrale de production d'air chaud comprend une série de sorties tubulaires superposées, situées aux mêmes niveaux qu'une série d'entrées d'air superposées prévues sur chaque râtelier de stockage, en correspondance avec des traverses portant les tubes précités. Avantageusement, cette centrale de production d'air chaud comporte, en regard de chaque sortie tubulaire, au moins un ventilateur et une résistance chauffante, dont l'alimentation est faite de façon séquentielle, c'est-à-dire que l'on alimente successivement les résistances correspondant aux différentes rangées de chaussures, ce qui procure une réduction supplémentaire de la consommation électrique de l'installation.

L'invention sera bien comprise, et ses avantages et autres caractéristiques ressortiront, au cours de la description suivante d'un exemple non limitatif de réalisation, en référence au dessin schématique annexé dans lequel :
Figure 1 est une vue en perspective d'un des râteliers de stockage roulants d'une installation selon l'invention, ce râtelier étant branché sur la centrale unique d'air de désinfection ;
Figure 2 est une vue très schématique des organes internes de cette centrale unique ;
Figure 3 est une vue de dessus de l'installation ;
Figure 4 est une vue similaire à figure 3, illustrant une variante de cette installation.

En se reportant aux figures 1 et 3, cette installation comporte un grand nombre de râteliers de stockage identiques 1,2,3,4,5,..., qui peuvent rouler grâce à des roulettes 6 sur deux rails rectilignes 7 communs à ces râteliers, à la manière des casiers à livres et archives dans les grandes bibliothèques et salles d'archivage.

Chaque râtelier est conformé pour assurer le stockage des chaussures et pour permettre l'envoi d'un jet d'air de désinfection, ainsi que le séchage, à l'intérieur de chaque chaussure, moyennant le branchement sur ce râtelier (tel que le râtelier 4) d'une centrale 8 d'alimentation en air de séchage et de désinfection qui se déplace au moyen de roulettes 9 sur deux rails 10 parallèles aux rails 7 précités.

Chaque râtelier de stockage, tel que le râtelier 4 de la figure 1, est constitué par un caisson mécanosoudé qui est réalisé à partir d'éléments creux parallélépipèdiques de différentes dimensions, ces éléments creux étant assemblés entre eux de façon à tous communiquer ensemble, en définissant :
- deux montants verticaux 11,12, l'un d'eux 12 étant muni d'une série d'ouvertures latérales 13 superposées qui constituent autant d'entrées d'air de désinfection, les ouvertures 13 étant situées aux niveaux des traverses indiquées ci-dessous ;
- des traverses horizontales et superposées 14 qui portent chacune deux rangées de tubes obliques 15 dont les extrémités libres sont pourvues d'orifices de sortie d'air 16 ; les tubes 15 sont semblables à ceux décrits dans le document FR-A-2 406 790 précité et chacun d'eux constitue une sorte de patère qui est apte à supporter une chaussure 17 à l'intérieur de laquelle elle s'introduit par son extrémité libre.

Les entrées d'air superposées 13 sont conformées pour être branchées sur la centrale d'air de désinfection et de séchage 8. Pour ceci, la centrale 8 est amenée, par roulement sur les rails 10, au niveau du râtelier 4 considéré. Cette centrale 8 possède une série de sorties tubulaires 18 superposées, chacune munie d'un soufflet 19 de mêmes dimensions qu'une ouverture 13. Les tubes 18 peuvent coulisser latéralement par rapport au bâti de la centrale 8 sous la commande d'un levier de manoeuvre 20. Le levier 20 étant manoeuvré dans le sens anti-horaire (position de la figure 1), les sorties tubulaires 18 sont avancées, et leurs soufflets 19 vient s'appliquer contre les pourtours des entrées d'air 13. A l'inverse, en manoeuvrant le levier 20 dans le sens horaire, les sorties tubulaires 18 rentrent à l'intérieur du bâti de la centrale 8, et les soufflets 19 s'écartent des entrées d'air 13, de sorte que la centrale 8 est désaccouplée du râtelier 4. Les éléments 18 à 20 constituent ainsi un dispositif de branchement rapide.

Afin d'assurer une désinfection et un séchage efficaces, la centrale 8 comprend un générateur d'ozone et un réchauffeur d'air. Par l'orifice de sortie des soufflets 19 est donc envoyé, vers le râtelier 4, de l'air chaud chargé d'ozone à par exemple 2,5 grammes par heure.

En utilisation, en supposant pour fixer les idées que tous les râteliers 1,2,3,4,5,..., sont vides et qu'il convient, s'agissant d'une fin d'après-midi, de les remplir à l'aide des chaussures de location rapportées par les clients de la journée, on place tout d'abord des chaussures sur tous les tubes 15 qui équipent le premier râtelier roulant 1. La centrale 8 est alors amenée jusqu'au niveau de ce râtelier 1, est branchée sur celui-ci par manoeuvre du levier 20, puis est mise en marche. De l'air de séchage et de désinfection est alors propulsé dans chaque chaussure par les orifices 16, cet envoi d'air étant maintenu pendant un temps suffisant, de l'ordre de quelques minutes à quelques dizaines de minutes selon le cas. Ensuite, la centrale 8 est arrêtée et déconnectée du râtelier 1 par manoeuvre du levier 20. Ce râtelier 1 est poussé dans le fond du local, puis on renouvelle l'opération de séchage et de désinfection sur le râtelier 2, qui est ensuite poussé à son tour contre le râtelier 1 au fond du local, et ainsi de suite...

Dans l'exemple de réalisation montré à la figure 1, la centrale 8 d'alimentation en air de séchage et de désinfection est prolongée, à sa partie supérieure et vers l'avant, par une hotte aspirante 21 ; lorsque cette centrale 8 vient en regard d'un râtelier tel que le râtelier 4, la hotte 21 prend place au-dessus de ce râtelier 4, et assure la récupération de l'air chaud. L'air ainsi récupéré peut être déshydraté et désodorisé dans la centrale 8, et recyclé par celle-ci après désodorisation.

La figure 2 montre, de façon très schématique, une réalisation avantageuse des organes internes de la centrale 8. Cette centrale 8 comporte, en regard de chaque sortie tubulaire 18, au moins un ventilateur 24 et une résistance électrique chauffante 25 (par exemple d'une puissance de 1500 watt pour douze paires de chaussures). L'alimentation des différentes résistances électriques 25 est faite de façon séquentielle, c'est-à-dire que l'on alimente successivement la résistance correspondant aux chaussures de la rangée supérieure, puis la résistance correspondant aux chaussures de la deuxième rangée à partir du haut, et ainsi de suite ; la période de chauffe peut ainsi être de 10 minutes pour une rangée de chaussures, comprenant par exemple douze paires, soit d'une heure pour le traitement de six rangées superposées représentant 72 paires, l'alimentation séquentielle permettant une limitation de la puissance électrique consommée, la puissance nécessaire par paire de chaussures pouvant être d'environ 15 watt alors qu'elle est actuellement d'environ 150 watt. Bien entendu, la soufflerie tourne en permanence. La figure 2 montre encore le circuit de l'air, traversant un filtre 26 situé sur la hotte 21 et passant dans un bac de déshydratation 27. La désinfection par organe est aussi séquentielle et précède le chauffage.

Dans l'installation montrée en plan très schématiquement sur la figure 3, les divers râteliers de stockage 1,2,3,4,5,... sont supposés facilement accessibles, par exemple du côté opposé à celui de la centrale 8, pour permettre le garnissage en chaussures de ces râteliers, ainsi que le retrait des chaussures.

La figure 4 illustre une variante d'installation, correspondant au cas où, par exemple en raison de la présence d'un mur 22, l'accès aux râteliers tels que 1 ne pourrait se faire du côté opposé à la centrale 8. Chaque râtelier 1 peut, dans ce cas, être monté roulant sur des rails 23 perpendiculaires aux rails de roulement 10 de la centrale 8, et croisant ces derniers. Ainsi, il suffit de tirer chaque râtelier à la manière d'un tiroir, en l'éloignant du mur 22, pour accéder aux tubes 15 prévus pour recevoir les chaussures. On note que l'agencement selon la figure 4 permet un rangement plus serré, puisqu'il n'est plus nécessaire ici de prévoir, comme dans le cas de la figure 3, des intervalles entre les râteliers.

Comme il va de soi, l'invention n'est nullement limitée aux exemples de réalisation qui viennent d'être décrits. En particulier, la centrale 8 de production d'air chaud peut être automatisée, en ce qui concerne ses déplacements le long des rails 10 et ses branchements successifs sur les entrées d'air 13 des différents râteliers. L'installation peut ainsi fonctionner de façon entièrement automatique, et notamment selon un cycle programmable, ceci par exemple durant toute une nuit sans intervention ni présence humaine.

## Revendications

1. Installation pour le rangement, la désinfection et le séchage des chaussures, en particuler des chaussures de sport, comprenant plusieurs râteliers de stockage (1,2,3,4,5,...) à structure creuse, munis d'au moins une entrée (13) pour un flux d'air chaud de désinfection et de séchage et de tubes (15) formant patères, dont chacun est prévu pour recevoir une chaussure (17) qu'il supporte et à l'intérieur de laquelle il s'introduit, chacun de ces tubes (15) étant pourvu d'au moins un orifice (16) de sortie d'air, prévu pour que cet air soit propulsé à l'intérieur de la chaussure (17), les parties internes du râtelier et des tubes (15) définissant des canalisations qui communiquent avec la ou les entrées d'air (13), l'installation comprenant encore une centrale unique et commune (8) de génération d'un flux d'air chaud de désinfection, de déshydratation et de séchage, apte à être mise en liaison avec la ou les entrées d'air (13) précitées, caractérisée en ce que la centrale unique et commune de production d'air chaud (8) est déplaçable et prévue pour pouvoir être branchée sélectivement sur la ou les entrées d'air (13) de l'un quelconque des râteliers de stockage (1 à 5,...), constitués par des caissons creux, par des moyens de branchement rapide (18 à 20) équipant cette centrale (8).

2. Installation selon la revendication 1, caractérisée en ce que les moyens de branchement rapide, équipant la centrale de production d'air chaud (8), comprennent une série de sorties tubulaires (18) superposées, situées aux mêmes niveaux qu'une série d'entrées d'air (13) superposées prévues sur chaque râtelier de stockage (1 à 5,...) en correspondance avec des traverses (14) portant les tubes précités (15).

3. Installation selon la revendication 2, caractérisée en ce que la centrale de production d'air chaud (8) comporte, en regard de chaque sortie tubulaire (18), au moins un ventilateur (24) et une résistance chauffante (25), dont l'alimentation est faite de façon séquentielle, c'est-à-dire que l'on alimente successivement les résistances (25) correspondant aux différentes rangées de chaussures.

4. Installation selon l'une quelconque des revendications 1 à 3, caractérisée en ce que la centrale de production d'air chaud (8) est déplaçable sur des rails (10) pour desservir les différents râteliers de stockage (1 à 5,...) de l'installation.

5. Installation selon l'une quelconque des revendications 1 à 4, caractérisée en ce que la centrale de production d'air chaud (8) est prolongée, à sa partie supérieure, par une hotte aspirante (21) qui, lorsque cette centrale (8) vient en regard d'un râtelier (1 à 5,...), prend place au-dessus de ce râtelier pour récupérer et recycler l'air après désodorisation.

6. Installation selon l'une quelconque des revendications 1 à 5, caractérisée en ce que les râteliers de stockage (1 à 5,...) sont, eux aussi, montés déplaçables sur des rails (7 ; 23).

7. Installation selon l'ensemble des revendications 4 et 6, caractérisée en ce que les rails (7), sur lesquels se déplacent les râteliers (1 à 5,...), sont parallèles aux rails (10) sur lesquels se déplace la centrale de production d'air chaud (8).

8. Installation selon l'ensemble des revendications 4 et 6, caractérisée en ce que les rails (23), sur lesquels se déplacent les râteliers, sont perpendiculaires aux rails (10) sur lesquels se déplace la centrale de production d'air chaud (8).

9. Installation selon l'une quelconque des revendications 1 à 8, caractérisée en ce que la centrale de production d'air chaud (8) est automatisée, en ce qui concerne ses déplacements et ses branchements successifs sur les entrées d'air (13) des différents râteliers (1 à 5, ...).

## Patentansprüche

1. Einrichtung für das Aufreihen, das Desinfizieren und das Trocknen von Schuhen, insbesondere Sportschuhen, umfassend mehrere Aufbewahrungsständer (1, 2, 3, 4, 5 ...) mit einer hohlen Struktur, die mit wenigstens einem Einlaß (13) für einen Heißluftstrom zum Desinfizieren und Trocknen versehen sind, sowie mit Aufhängehaken bildenden Rohren (15), deren jedes dazu bestimmt ist, einen Schuh (17) aufzunehmen, welchen es trägt und in dessen Inneres es eingreift, wobei jedes dieser Rohre (15) mit wenigstens einer Luftaustrittsöffnung (16) versehen ist, die dazu vorgesehen ist, diese Luft ins Innere des Schuhs (17) zu blasen, wobei ferner die inneren Teile des Ständers und der Rohre (15) Kanäle bilden, die mit dem oder den Lufteinlässen (13) in Verbindung stehen, und wobei die Einrichtung außerdem eine einzige und gemeinsame Zentrale (8) zum Erzeugen eines Heißluftstromes zum Desinfizieren, Dehydrieren und Trocknen umfaßt, die an den oder die vorgenannten Lufteinlässe (13) anschließbar ist, **dadurch gekennzeichnet**, daß die einzige und gemeinsame Zentrale (8) zum Erzeugen von Heißluft versetzbar und so ausgelegt ist, daß sie wahlweise an den oder die Lufteinlässe (13) eines beliebigen der durch Hohlbehälter gebildeten Aufbewahrungsständer (1 bis 5...) über an dieser Zentrale (8) angeordnete Schnellanschlußmittel (18 bis 20) angeschlossen werden kann.

2. Einrichtung nach Anspruch 1, **dadurch gekennzeichnet**, daß die Schnellanschlußmittel, die an der Zentrale (8) zur Heißlufterzeugung angeordnet sind, eine Reihe übereinander angeordneter rohrförmiger Auslässe (18) umfassen, die jeweils auf der gleichen Höhe wie eine Reihe übereinander angeordneter Lufteinlässe (13) liegen, welche an den jeweiligen Aufbewahrungsständern (1 bis 5...) in Übereinstimmung mit Traversen (14) vorgesehen sind, die die vorgenannten Rohre (15) tragen.

3. Einrichtung nach Anspruch 2, **dadurch gekennzeichnet**, daß die Zentrale (8) zur Heißlufterzeugung im Bereich eines jeden rohrförmigen Auslasses (18) zumindest ein Gebläse (24) und einen Heizwiderstand (25) aufweist, deren Versorgung sequentiell erfolgt, d.h. daß man nacheinander die den verschiedenen Schuhreihen entsprechenden Widerstände (25) versorgt.

4. Einrichtung nach einem der Ansprüche 1 bis 3, **dadurch gekennzeichnet**, daß die Zentrale (8) zur Heißlufterzeugung auf Schienen (10) verfahrbar ist, um die verschiedenen Aufbewahrungsständer (1 bis 5...) der Einrichtung zu versorgen.

5. Einrichtung nach einem der Ansprüche 1 bis 4, **dadurch gekennzeichnet**, daß die Zentrale (8) zur Heißlufterzeugung in ihrem oberen Bereich durch eine Saughutze (21) verlängert ist, die dann, wenn diese Zentrale (8) einem Ständer (1 bis 5...) zugeordnet wird, in eine Position oberhalb dieses Ständers gelangt, um die Luft wiederzugewinnen und nach einem Deodoriervorgang wiederzuverwenden.

6. Einrichtung nach einem der Ansprüche 1 bis 5, **dadurch gekennzeichnet**, daß die Aufbewahrungsständer (1 bis 5...) ihrerseits ebenfalls auf Schienen (7, 23) verfahrbar angeordnet sind.

7. Einrichtung nach den Ansprüchen 4 und 6, **dadurch gekennzeichnet**, daß die Schienen (7), auf denen die Ständer (1 bis 5...) verfahrbar sind, parallel zu Schienen (10) liegen, auf welchen die Zentrale (8) zur Heißlufterzeugung verfahrbar ist.

8. Einrichtung nach den Ansprüchen 4 und 6, **dadurch gekennzeichnet**, daß die Schienen (23), auf denen die Ständer verfahrbar sind, senkrecht zu Schienen (10) liegen, auf denen die Zentrale (8) zur Heißlufterzeugung verfahrbar ist.

9. Einrichtung nach einem der Ansprüche 1 bis 8, **dadurch gekennzeichnet**, daß die Zentrale (8) zur Heißlüfterzeugung automatisiert ist, soweit es das Verfahren und das aufeinanderfolgende Anschließen an die Lufteinlässe (13) der verschiedenen Ständer (1 bis 5...) betrifft.

## Claims

1. An installation for the arrangement, disinfection and drying of shoes, in particular sports shoes, including several storage racks (1,2,3,4,5,...) having a hollow structure, provided with at least one inlet (13) for a flow of hot air for disinfecting and drying and with tubes (15) forming pegs, each of which is provided to receive a shoe (17) which it supports and into the interior of which it is introduced, each of these tubes (15) being provided with at least one air outlet orifice (16), provided so that this air is propelled into the interior of the shoe (17), the internal portions of the racks and of the tubes (15) defining conduits which communicate with the air inlet or inlets (13), the installation also including a single and common station (8) for generating a flow of hot air for disinfection, dehydration and drying, adapted to be placed in connection with the aforementioned air inlet or inlets (13), characterised in that the single and common hot air production station (8) is movable and provided so as to be able to be selectively connected to the air inlet or inlets (13) of any one of the storage racks (1 to 5,...), constituted by hollow boxes, by rapid connection means (18 to 20) provided at this station (8).

2. An installation according to Claim 1, characterised in that the rapid connection means provided at the hot air production station (8) include a series of superposed tubular outlets (18), located at the same levels as a series of superposed air inlets (13) provided on each storage rack (1 to 5,...) in correspondence with cross-members (14) carrying the aforementioned tubes (15).

3. An installation according to Claim 2, characterised in that the hot air production station (8) has, opposite each tubular outlet (18), at least one blower (24) and a heating resistance (25), the supply to which is effected sequentially, i.e. the resistances (25) corresponding to the different rows of shoes are supplied successively.

4. An installation according to any one of Claims 1 to 3, characterised in that the hot air production station (8) is movable on rails (10) to serve the different storage racks (1 to 5,...) of the installation.

5. An installation according to any one of Claims 1 to 4, characterised in that the hot air production station (8) is extended, at its upper portion, by an intake hood (21) which, when this station (8) comes opposite a rack (1 to 5,...), occupies a position above the rack to recover and recycle the air after deodorisation.

6. An installation according to any one of Claims 1 to 5, characterised in that the storage racks (1 to 5,...) are themselves also movably mounted on rails (7; 23).

7. An installation according to Claims 4 and 6 taken together, characterised in that the rails (7), on which the racks (1 to 5,...) move, are parallel to the rails (10) on which the hot air production station (8) moves.

8. An installation according to Claims 4 and 6 taken together, characterised in that the rails (23), on which the racks move, are perpendicular to the rails (10) on which the hot air production station (8) moves.

9. An installation according to any one of Claims 1 to 8, characterised in that the hot air production station (8) is automated as regards its movements and its successive connection to the air inlets (13) of the different racks (1 to 5,...).
